# EUROPÄISCHE PATENTSCHRIFT

(11) **EP 0 320 578 B1**
(45) Veröffentlichungstag und Bekanntmachung des Hinweises auf die Patenterteilung: **04.11.1992**
(21) Anmeldenummer: 88115537.8
(22) Anmeldetag: 22.09.1988
(51) Int. Cl.: A41H 37/02

(54) **Vorrichtung zum Einstanzen von Ösen oder dgl. in Textil- oder Kunststoffplanen**
Apparatus for stamping eyelets or the like in a textile or plastic sheet
Dispositif pour sertir des oeillets ou analogues sur une feuille textile ou plastique

(30) Priorität: 15.12.1987 DE 3742418
(43) Veröffentlichungstag der Anmeldung: 21.06.1989
(73) Patentinhaber: Than, Johannes, D-59846 Sundern-Endorf (DE)
(72) Erfinder: Than, Johannes, D-59846 Sundern-Endorf (DE)
(74) Vertreter: Patentanwälte Meinke, Dabringhaus und Partner

(56) Entgegenhaltungen:
- EP-A- 0 142 806
- DE-A- 2 335 285
- DE-U- 8 228 727
- US-A- 3 896 713

## Beschreibung

Die Erfindung richtet sich auf eine Vorrichtung zum Einstanzen von Ösen oder dgl. in Textil- oder Kunststoffplanen der im Oberbegriff des Anspruches 1 angegebenen Gattung.

Eine derartige Stanzvorrichtung ist z.B. aus dem DE-GM 82 28 727 bekannt. Mit dieser bekannten, in der Praxis eingesetzten Vorrichtung ist es möglich, mobil, d.h. vor Ort, Ösen in Planen einzusetzen, z.B. in die Planen von Lkw-Aufbauten. Ein tragbares, hydraulisches System treibt dabei zunächst einen inneren Kolben über eine erste Hydraulikleitung nach unten. Dieser innere Kolben durchsetzt das gesamte System und weist auf seiner Arbeitsseite z.B. das Schneidwerkzeug auf. Umgeben ist dieser innere Kolben etwa in seiner Mitte von einem äußeren Kolben, der nach Beendigung des Schneidvorganges durch eine zweite Hydraulikzufuhr betätigt wird und das Bördelwerkzeug, welches das Schneidwerkzeug umgibt, dann in die Arbeitsstellung verfährt.

Dieses bekannte System hat bereits eine Reihe von Vorteilen, die doppelt hydraulische Zufuhr und der damit verbundene Aufwand ist allerdings vergleichsweise hoch. Auch bedingt der innere, den äußeren Kolben ganz durchsetzende Kolben eine vergleichsweise große Bauweise der Vorrichtung, was diese unnötig schwer macht.

Aufgabe der Erfindung ist die Schaffung einer Lösung, mit der zum einen eine doppelte Hydraulikzufuhr entbehrlich wird unter gleichzeitiger Einsparung an Gewicht und Bauhöhe.

Mit einer Vorrichtung der eingangs bezeichneten Art wird diese Aufgabe gemäß der Erfindung dadurch gelöst, daß über eine einzige Hydraulikzufuhr der Zylinderraum des äußeren Kolbens und über einen Bypass der Zylinderraum des inneren Kolbens zum Absenken des Werkzeugoberteiles auf das Werkzeugunterteil füllbar sind, daß von der Zylinderkopfplatte des äußeren Zylinders ausgehend ein zentrisches Zufuhr- und Dichtrohr in den Zylinderraum des inneren Kolbens eintauchend vorgesehen ist, daß das zentrische Zufuhr- und Dichtrohr eine derartige Länge aufweist, daß der innere Kolben bei Bedarf wieder in seine Ausgangslage zurückschiebbar ist und daß eine Durchgangsleitung zur Rückführung von Hydraulikflüssigkeit unter der Dichtfläche des inneren Kolbens in dessen Zylinderraum vorgesehen ist.

Die Unterbringung des inneren Kolbens im Inneren des äußeren Kolbens hat eine wesentliche Einsparung an Bauhöhe zur Folge. Die Bypass-Hydraulikölzufuhr zu beiden Zylinderkammern ermöglicht nur eine einzige Hydraulikzufuhr, was wiederum zu erheblichen Gewichtseinsparungen führt, wobei auch die Steuerung des Systemes einfacher wird.

Das Zufuhr- und Dichtrohr dient mehreren Funktionen, so ermöglicht es die Füllung des inneren Zylinderraumes mit Hydraulikflüssigkeit, es dient aber auch in einer bestimmten Position des äußeren Kolbens als Dichtmittel und gewährleistet die Rückführung der im Inneren des Zylinderraumes des inneren Kolbens befindlichen Hydraulikflüssigkeit bei Anheben des Systemes aus der abgesenkten Stellung.

Zum Steuern des Funktionsablaufes ist dabei vorgesehen, daß das Zufuhr- und Dichtrohr über einem mit einem geregelten Drosselventil versehene Bypass-Leitung mit der einzigen Hydraulikzufuhr in Verbindung steht.

Zur Ermöglichung der schrittweisen Bewegung zwischen inneren und äußeren Zylinder beim Absenken der Vorrichtung ist das Zufuhr- und Dichtrohr im Bereich seines freien Endes mit einer in der Schneidstellung des inneren Kolbens mit dem Zylinderkopf des äußeren Zylinders dichtend abschließenden Dichtfläche versehen.

Die Erfindung sieht auch vor, daß die Durchgangsleitung im Kopf des inneren Kolbens aus einer unter die Dichtfläche führenden, mit einem Rückschlagventil versehenen Durchgangsbohrung sowie aus einer Querbohrung besteht, wobei die den Kopf des inneren Kolbens umgebende Zylinderrauminnenfläche relativ zur Dichtfläche des Kopfes des inneren Kolbens aus einer dichtenden in eine den Kopf freigebende Stellung absenkbar ist (Fig. 5).

Um die Vorrichtung vielseitiger zu gestalten, ist in weiterer Ausgestaltung auch vorgesehen, daß das Werkzeugoberteil als Nietwerkzeug zum Umnieten von im Werkzeugunterteil angeordneten Nieten nach Durchstanzen der dazwischen liegenden Textil- bzw. Kunststoffplane ausgebildet ist.

Mit den Nietwerkzeugen kann eine Fülle von zusätzlichen Arbeiten durchgeführt werden, die bei Kunststoffplanen oder dgl. anfallen. So kann es nützlich sein, neben dem Anbringen von Ösen auch Riemenkrampen anzunieten, die insbesondere bei Zollverschlüssen von Lkw-Aufbauten benötigt werden. Neben den Riemenkrampen, die im Regelfalle aus einer Unterlegplatte der Oberplatte mit Krampe und Nieten gebildet sind, können auch andere Elemente vernietet werden, etwa die Schnallenverschlüsse, sogenannte Strippen oder dgl.

Um die Handhabung in einem solchen Falle zu vereinfachen, ist nach der Erfindung in weiterer Ausgestaltung auch vorgesehen, daß zwischen den Nietwerkzeugen eine Halteeinrichtung, insbesondere ein Magnetträger zum Halten eines Elementes einer Riemenkrampe oder dgl. vorgesehen ist.

Zum schnelleren Werkzeugwechsel kann vorgesehen sein, daß an den Werkzeugoberteilen Schnellspanneinrichtungen zum Befestigen am äußeren Kolben und/oder inneren Kolben vorgesehen sind.

Die Erfindung ist nachstehend anhand der Zeichnungen beispielsweise näher erläutert, diese zeigt in
- Fig. 1: eine vereinfachte Seitenansicht der Gesamtvorrichtung,
- Fig. 2: einen Schnitt durch den oberen Teil der Antriebszylinder,
- Fig. 3: Teile der Vorrichtung im Schnitt in der oberen Ausgangsstellung,
- Fig. 4: in gleicher Darstellung die Elemente in Schneidstellung,
- Fig. 5: in gleicher Darstellung die Elemente in der Endstellung,
- Fig. 6: eine Darstellung gemäß Fig. 3 mit anderem Nietwerkzeug sowie in
- Fig. 7: eine Teilansicht gemäß Pfeil VII in Fig. 6.

Die allgemein mit 1 bezeichnete Vorrichtung weist in einem Bügelrahmen 2 ein unteres Werkzeugteil 3 auf, dem die allgemein mit 4 bezeichnete Antriebseinheit für ein oberes Werkzeugteil 5 gegenübersteht.

Aus Fig. 1 ist noch eine einzige Hydraulikzufuhrleitung 6 entnehmbar sowie Rückstellfedern 7, die nach Beendigung des Arbeitsganges das Werkzeugoberteil wieder in die Grundstellung anheben.

Wesentlich für die Erfindung ist die Doppelkolbenantriebseinheit 4, wie sie in Fig. 2 näher dargestellt ist. In einem etwa topfförmigen äußeren Zylinder 8 ist ein erster, äußerer Kolben 9 dichtend geführt, der Zylinderraum dieses Kolbens 9 ist in Fig. 2 mit 10 bezeichnet. Der Kolben 9 selbst ist wiederum als Zylinder für einen zweiten, inneren Kolben 11 ausgestaltet, der entsprechende Zylinderraum ist mit 12 bezeichnet. Der innere Kolben 11 ist dichtend mit einer Dichtfläche 13 in einer entsprechenden Ausnehmung am Werkzeugträger 14 geführt, wobei letzterer im unteren Bereich des äußeren Kolbens 9 befestigt, im dargestellten Beispiel verschraubt ist.

Ein wesentliches Element ist für die Erfindung ein in der Zylinderkopfplatte 15 des äußeren Zylinders 8 zentrisch verschraubtes Dichtrohr 16 mit einer inneren Durchgangsbohrung 17, die über eine von einem einstellbaren Drosselventil 18 beaufschlagte Bypass-Leitung 19 in den Zylinderraum 10 des äußeren Zylinders 8 führt.

Das Zufuhr- und Dichtrohr 16 weist einen oberen verjüngten Bereich 20 und einen unteren, dicker gestalteten Dichtbereich 21 auf. Der schlankere Bereich 20 ist in der Abmessung so gewählt, daß eine im Zylinderkopf 22 des äußeren Zylinders eingebrachte Dichtmuffe 23 dort zunächst nicht anliegt, so daß Hydraulikflüssigkeit durch den so gebildeten Ringspalt in den Zylinderraum 12 gelangen kann. Die Hydraulikzufuhr ist in Fig. 2 lediglich als entsprechende Bohrung dargestellt und mit 24 bezeichnet, diese Hydraulikzufuhr 24 beaufschlagt in der in Fig. 2 dargestellten oberen Ausgangsstellung zunächst einen Ringraum 25, in dem die Hydraulikflüssigkeit in den Zylinderraum 10 gelangen kann.

Schließlich zeigt Fig. 2 noch eine Querbohrung 26 und ein Rückschlagventil 27 im Kopf des inneren Kolbens 11 sowie Durchgangsbohrungen 28 in einer Abdichtschraube 29.

Die Wirkungsweise der hydraulischen Antriebseinheit 4 ist dabei die folgende:
Über die Hydraulikzufuhrleitung 6 wird das System mit Hydraulikflüssigkeit beaufschlagt. Es befindet sich zunächst in der in Fig. 2 bzw. Fig. 3 wiedergegebenen Stellung, d.h. die Rückstellfedern 7 haben das Werkzeugoberteil 5 angehoben. Die über den Zufuhrstutzen 24 dem System zugeführte Hydraulikflüssigkeit wird zunächst über den Ringraum 25 zwischen äußerer Wand und äußerem Kolben 9 in den Zylinderraum 10 gepreßt, durch den Ringspalt zwischen dem verjüngten Bereich 20 des inneren Zufuhr- und Dichtrohres 16 auch in den inneren Zylinderraum 12.

Durch die gegebenen Querschnittsverhältnisse senkt sich der äußere Kolben 9 mit dem inneren Kolben 11 in die in Fig. 4 wiedergegebene Schneidstellung. Dabei gelangt die Dichtfläche 21 des Dichtrohres 16 in dichtende Stellung mit der Dichtmuffe 23 des äußeren Zylinders 9. Der gesamte Hydraulikdruck beaufschlagt nunmehr nur noch ausschließlich den äußeren Zylinder 9, so daß dessen Vorschubbewegung nach unten in die in Fig. 5 wiedergegebene Position weiter fortgesetzt wird. Dabei gerät der innere Kolben 11 in die in Fig. 5 abgehobene Stellung im Inneren des Zylinderraumes 12, die Spitze des dichtenden Führungsrohres gerat außer Eingriff mit der im Zylinderkopf 22 befindlichen Dichtmuffe 23.

Bei der Rückhubbewegung durch die Federn 7 strömt dabei die Hydraulikflüssigkeit unterhalb der Dichtfläche 13 des inneren Kolbens 11 durch die Querbohrung 26 über das Rückschlagventil 27.

Erkennbar weist das System unter anderem zwei erhebliche Vorteile auf, so entfällt praktisch jegliche Schmierung der Kolben, zum anderen kann alleine durch das Einstellen des Drosselventils der Schneid- und Pressdruck geregelt werden.

Nach entsprechender Einstellung des Drosselventiles ist es möglich, auch andere Werkzeuge zu benutzen. So ist in Fig. 6 die Möglichkeit dargestellt, statt des Werkzeugoberteiles aus Stanzwerkzeug 5a und Bördelwerkzeug 5b ein doppeltes Nietwerkzeug 30 als Werkzeugoberteil und 30a als Werkzeugunterteil einzusetzen.

Das Werkzeugoberteil 30 weist zwei Nietstempel 31 auf, zwischen denen z.B. ein Magnetträger 32 angeordnet ist. Mit diesem Magnettrager 32 kann das Oberteil 33 einer Riemenkrampe in Position gehalten werden.

In Werkzeugunterteilen 30a ist das andere Element 34 der Nietkrampe eingedeckt, dort ggf. darauf befestigte Niethülsen 35 weisen nach oben.

Wird nun eine Textil- oder Kunststoffbahn, in Fig. 7 mit 36 bezeichnet, zwischengelegt und durch entsprechende Einstellung der Drossel Außen- und Innenzylinder gemeinsam abgesenkt, so durchschlagen die oben offenen Niethülsen 35 zunächst die Stoffbahn 36, durchdringen entsprechende Bohrungen im Riemenkrampenoberteil 33 und werden dann dauerhaft vernietet durch die Nietgesenke 31.

Neben dieser Art Werkzeuge können auch andere Werkzeuge eingesetzt werden, etwa Nietwerkzeuge, um sogenannte Strippen, d.h. Schnallenverschlüsse, annieten zu können u. dgl. mehr.

Die Erfindung ist nicht auf die dargestellten Beispiele beschränkt. Hier können alle Preß- und Stanzwerkzeuge vorgesehen sei, wobei ein besonderer Wert der Erfindung in der einfachen Möglichkeit besteht, taktweise Werkzeugelemente abzusenken.

## Patentansprüche

1. Vorrichtung (1) zum Einstanzen von Ösen oder dgl. in Textil-oder Kunststoffplanen mit einem ein Werkzeugoberteil, insbesondere ein ein Stanz- und Bördelwerkzeug (5a,5b), haltenden und bewegenden, doppelten hydraulischen Kolbensystem mit einem inneren (11) und einem diesen wenigstens bereichsweise umgebenden äußeren Kolben (9) mit einer daran angreifenden Rückstellfeder (7) sowie mit einem mit dem Werkzeugoberteil (5) zusammenwirkenden, ortsfesten Werkzeugunterteil (3), wobei der äußere Kolben (9) in seinem Inneren einen Zylinderraum (12) für den inneren Kolben (11) aufweist und der äußere Kolben (9) mit dem Bördelteil des Werkzeugoberteiles (5) zusätzlich absenkbar ist,
dadurch gekennzeichnet,
daß über eine einzige Hydraulikzufuhr (24) der Zylinderraum (10) des äußeren Kolbens (9) und über einen Bypass der Zylinderraum (12) des inneren Kolbens (11) zum Absenken des Werkzeugoberteiles (5) auf das Werkzeugunterteil (3) füllbar sind, daß von der Zylinderkopfplatte (15) des äußeren Zylinders (8) ausgehend ein zentrisches Zufuhr- und Dichtrohr (16) in den Zylinderraum (12) des inneren Kolbens (11) eintauchend vorgesehen ist, daß das zentrische Zufuhr- und Dichtrohr (16) eine derartige Länge aufweist, daß der innere Kolben (11) bei Bedarf wieder in seine Ausgangslage zurückschiebbar ist und daß eine Durchgangsleitung zur Rückfuhrung von Hydraulikflüssigkeit unter der Dichtfläche (13) des inneren Kolbens (11) in dessen Zylinderraum (12) vorgesehen ist.

2. Vorrichtung nach Anspruch 1,
dadurch gekennzeichnet,
daß das Zufuhr- und Dichtrohr (16) über eine mit einem geregelten Drosselventil (18) versehene Bypass-Leitung (19) mit der einzigen Hydraulikzufuhr (24) in Verbindung steht.

3. Vorrichtung nach Anspruch 2,
dadurch gekennzeichnet,
daß das Zufuhr- und Dichtrohr (16) im Bereich seines freien Endes mit einer in der Schneidstellung des inneren Kolbens (11) mit dem Zylinderkopf (22) dichtend abschließenden Dichtfläche (21) versehen ist.

4. Vorrichtung nach einem der Ansprüche 1 bis 3,
dadurch gekennzeichnet,
daß die Durchgangsleitung im Kopf des inneren Kolbens (11) aus einer unter die Dichtfläche (13) führenden, mit einem Rückschlagventil (27) versehenen Durchgangsbohrung (28) sowie aus einer Querbohrung (26) besteht, wobei die den Kopf des inneren Kolbens (11) umgebende Zylinderrauminnenfläche relativ zur Dichtfläche (13) des Kopfes des inneren Kolbens (11) aus einer dichtenden in eine den Kopf freigebende Stellung absenkbar ist (Fig. 5).

5. Vorrichtung nach Anspruch 1 oder einem der folgenden,
dadurch gekennzeichnet,
daß das Werkzeugoberteil (30) als Nietwerkzeug (31) zum Umnieten von im Werkzeugunterteil (30a) angeordneten Nieten (35) nach Durchstanzen der dazwischen liegenden Textil- bzw. Kunststoffplane (36) ausgebildet ist.

6. Vorrichtung nach Anspruch 5,
dadurch gekennzeichnet,
daß das Werkzeugunterteil (30a) mit einer Aufnahme zum Einlegen des Beschlagunterelementes (34) der Nietkrampe mit vorab verlierungsfrei daran befestigten Niethülsen (35) als selbstlochendes Beschlagteil ausgerüstet ist.

7. Vorrichtung nach Anspruch 5 oder 6,
dadurch gekennzeichnet,
daß zwischen den Nietwerkzeugen (31) eine Halteeinrichtung, insbesondere ein Magnetträger (32), zum Halten eines Elementes (33) einer Riemenkrampe oder dgl. vorgesehen ist.

8. Vorrichtung nach einem der vorangehenden Ansprüche,
dadurch gekennzeichnet,
daß an den Werkzeugoberteilen (30) Schnellspanneinrichtungen (37) zum Befestigen am äußeren Kolben (9) und/oder inneren Kolben (11) vorgesehen sind.

## Claims

1. Apparatus (1) for stamping eyes or the like in textile or plastics covers or canopies comprising a double hydraulic piston system for holding and moving an upper tool portion, in particular a stamping and crimping tool (5a, 5b), the piston system having an inner piston (11) and an outer piston (9) which surrounds the inner piston at least in a region-wise manner, with a return spring (7) engaging the outer piston, and a stationary lower tool portion (3) co-operating with the upper tool portion (5), wherein in its interior the outer piston (9) has a cylinder chamber (12) for the inner piston (11) and the outer piston (9) can additionally be lowered with the crimping part of the upper tool portion (5), characterised in that by way of a single hydraulic feed (24) the cylinder chamber (10) of the outer piston (9) and by way of a by-pass the cylinder chamber (12) of the inner piston (11) can be filled for moving the upper tool portion (5) down on to the lower tool portion (3), that a central feed and sealing pipe (16) is provided extending from the cylinder head plate (15) of the outer cylinder (8) and projecting into the cylinder chamber (12) of the inner piston (11), that the central feed and sealing pipe (16) is of such a length that if necessary the inner piston (11) can be pushed back into its starting position again and that there is provided a through-flow conduit for the return of hydraulic fluid beneath the sealing surface (13) of the inner piston (11) back into its cylinder chamber (12).

2. Apparatus according to claim 1 characterised in that the feed and sealing pipe (16) communicates with the single hydraulic feed (24) by way of a by-pass conduit (19) provided with a regulated throttle valve (18).

3. Apparatus according to claim 2 characterised in that in the region of its free end the feed and sealing pipe (16) is provided with a sealing surface (21) which sealingly closes off with the cylinder head (22) in the cutting position of the inner piston (11).

4. Apparatus according to one of claims 1 to 3 characterised in that the through-flow conduit in the head of the inner piston (11) comprises a through bore (28) which leads under the sealing surface (13) and which is provided with a non-return valve (27), and a transverse bore (26), wherein the internal surface of the cylinder chamber which is disposed around the head of the inner piston (11) can be lowered relative to the sealing surface (13) of the head of the inner piston (11) from a sealing position into a position of disengaging the head (Figure 5).

5. Apparatus according to claim 1 or one of the following claims characterised in that the upper tool portion (30) is in the form of a riveting tool (31) for riveting over rivets (35) arranged in the lower tool portion (30a) after the textile or plastics cover or canopy (36) disposed therebetween has been stamped through.

6. Apparatus according to claim 5 characterised in that the lower tool portion (30a) is provided with a receiving means for insertion of the lower fitting element (34) of the rivet clasp with rivet sleeves (35) which are first non-losably secured thereto, as a self-perforating fitting member.

7. Apparatus according to claim 5 or claim 6 characterised in that provided between the rivet tools (31) is a holding device, in particular a magnetic carrier (32), for holding an element (33) of a strap clasp or the like.

8. Apparatus according to one of the preceding claims characterised in that quick-action clamping devices (37) are provided on the upper tool portions (30) for fixing to the outer piston (9) and/or the inner piston (11).

## Revendications

1. Dispositif (1) pour sertir des oeillets ou analogues dans des feuilles textiles ou plastiques comprenant une partie supérieure d'outil, notamment un double système à pistons hydrauliques maintenant et déplaçant un outil de poinçonnage et de sertissage (5a, 5b), et comportant un piston interne (11) et un piston externe (9) l'entourant au moins en partie, avec des ressorts de rappel (7) qui lui sont raccordés, ainsi qu'une partie inférieure d'outil (3) qui est fixe et coopère avec la partie supérieure d'outil (5), le piston externe (9) comprenant à l'intérieur une enceinte cylindrique (12) pour le piston interne (11) et le piston externe (9) pouvant être abaissé additionnellement avec la partie de sertissage de la partie supérieure d'outil (5),
caractérisé en ce que grâce à une unique alimentation hydraulique (24), l'enceinte cylindrique (10) du piston externe (9) et par l'intermédiaire d'une dérivation l'enceinte cylindrique (12) du piston interne (11) peuvent être remplies pour abaisser la partie supérieure d'outil (5) sur la partie inférieure d'outil (13), que partant de la plaque de tête (15) du cylindre externe (8) est prévu un tube d'alimentation et d'étanchéité central (16) qui pénètre dans l'enceinte cylindrique (12) du piston interne (11), que le tube d'alimentation et d'étanchéité central (16) présente une longueur telle que le piston interne (11), en cas de besoin, peut être ramené dans sa position de départ et qu'une conduite traversante est prévue pour ramener le fluide hydraulique au-dessous de la surface d'étanchéité (13) du piston interne (11) dans son enceinte cylindrique (12).

2. Dispositif selon la revendication 1, caractérisé en ce que le tube d'alimentation et d'étanchéité (16) est en liaison avec une unique alimentation hydraulique (24) par l'intermédiaire d'une conduite de dérivation (19) munie d'une soupape d'étranglement réglable (18).

3. Dispositif selon la revendication 2, caractérisé en ce que le tube d'alimentation et d'étanchéité (16) est muni dans la région de son extrémité libre d'une surface d'étanchéité (21) qui assure une fermeture étanche avec la tête (22) du cylindre dans la position de coupe du piston interne (11).

4. Dispositif selon l'une quelconque des revendications 1 à 3, caractérisé en ce que la conduite traversante prévue dans la tête du piston interne (11) est constituée par un alésage traversant (28) muni d'un clapet de non-retour (27) et parvenant au-dessous de la surface d'étanchéité (13), ainsi que par un alésage transversal (26), la surface interne de l'enceinte cylindrique entourant la tête du piston interne (11) pouvant être abaissée par rapport à la surface d'étanchéité (13) de la tête du piston interne (11) à partir d'une position d'étanchéité vers une position libérant la tête (figure 5).

5. Dispositif selon la revendication 1 ou l'une quelconque des revendications suivantes, caractérisé en ce que la partie supérieure d'outil (30) est constituée sous forme d'un outil de rivetage (31) pour riveter des rivets (35) disposés dans la partie inférieure d'outil (30a) après avoir percé la feuille textile ou plastique (36) située entre eux.

6. Dispositif selon la revendication 5, caractérisé en ce que la partie inférieure d'outil (30a) est munie d'un évidement permettant d'y disposer un élément inférieur de garnissage (34) de l'agrafe à rivets sur lequel ont été préalablement fixées de façon imperdable des douilles à rivet (35) constituant une garniture à auto-perçage.

7. Dispositif selon la revendication 5 ou 6, caractérisé en ce qu'il est prévu entre les outils de rivetage (31) un dispositif de retenue, en particulier un support aimanté (32), permettant de retenir un élément (33) d'une agrafe à courroie ou analogue.

8. Dispositif selon l'une quelconque des revendications précédentes, caractérisé en ce que sont prévus sur la partie supérieure (30) de l'outil des dispositifs à serrage rapide (37) destinés à sa fixation au piston externe (9) et/ou au piston interne (11).
